# EUROPÄISCHE PATENTSCHRIFT

(11) **EP 2 904 944 B1**
(45) Veröffentlichungstag und Bekanntmachung des Hinweises auf die Patenterteilung: **21.09.2016**
(21) Anmeldenummer: 15151020.3
(22) Anmeldetag: 13.01.2015
(51) Int. Cl.: A47C 7/62

(54) **Liegentasche sowie Sitz- oder Liegemöbel mit einer solchen Liegentasche**
Lounger bag and sitting or reclining furniture with such a lounger bag
Sacoche de chaise longue et meuble destiné à s'asseoir ou s'allonger doté d'une telle sacoche

(30) Priorität: 07.02.2014 DE 202014100558 U
(43) Veröffentlichungstag der Anmeldung: 12.08.2015
(73) Patentinhaber: Schmitt, Stefanie, 90475 Nürnberg (DE)
(72) Erfinder: Schmitt, Stefanie, 90475 Nürnberg (DE)
(74) Vertreter: FDST Patentanwälte

(56) Entgegenhaltungen:
- WO-A2-2011/163415
- CA-A1- 2 270 037
- US-A- 4 240 480
- US-A1- 2005 061 844

## Beschreibung

Die Erfindung betrifft eine Liegentasche mit einer Anzahl von Taschen zur Aufnahme von Gegenständen sowie ein Sitz-oder Liegemöbel mit einer solchen Liegentasche.

Sitz- oder Liegemöbel werden in der Regel durch weitere Möbelstücke, wie beispielsweise Tische, ergänzt, so dass in der unmittelbaren Umgebung der Sitz-oder Liegemöbel Ablage- oder Aufbewahrungsmöglichkeiten gegeben und insbesondere Ablageflächen vorhanden sind, die von den entsprechenden Sitz- oder Liegemöbeln aus bequem erreichbar sind. Hier lassen sich dann insbesondere auch Gegenstände platzieren, die während der Nutzung der Sitz- oder Liegemöbel griffbereit vorgehalten werden sollen, also zum Beispiel ein Mobiltelefon, eine Geldbörse und/oder ein Schlüsselbund.

Im Falle von Sitz- oder Liegemöbeln für den Außenbereich, wie beispielsweise Gartenstühlen oder Strandliegen, wird jedoch auf derartige ergänzende Möbelstücke häufig verzichtet, sodass in diesen Fällen eine entsprechende Ablagemöglichkeit nicht gegeben ist. Hier müssen dann vorhandene Gegenstände entweder in der Hand behalten werden oder aber die Gegenstände müssen auf den Boden gelegt werden.

In der US 4,240,480 ist eine Multi-Funktions-Tasche beschrieben, die sich an einem Sitzmöbel befestigen lässt und in der sich verschiedene Gegenstände aufbewahren lassen. Die Multi-Funktions-Tasche lässt sich dabei prinzipiell auch an einem Sitz- oder Liegemöbel für den Außenbereich befestigen.

Ausgehend hiervon liegt der Erfindung die Aufgabe zugrunde, eine alternative Ablage- oder Aufbewahrungsmöglichkeit insbesondere für den Außenbereich anzugeben, die mit Sitz- oder Liegemöbeln kombinierbar ist.

Diese Aufgabe wird erfindungsgemäß gelöst durch eine Liegentasche mit den Merkmalen des Anspruchs 1 sowie durch ein Sitz-oder Liegemöbel mit den Merkmalen des Anspruchs 11. Bevorzugte Weiterbildungen sind in den rückbezogenen Ansprüchen enthalten. Die im Hinblick auf die Liegentasche angeführten Vorteile und bevorzugten Ausgestaltungen lassen sich sinngemäß auch auf das Sitz- oder Liegemöbel übertragen.

Eine entsprechende Liegentasche weist dabei eine Anzahl von Taschen zur Aufnahme von Gegenständen auf, sowie zumindest eine Lasche zur lösbaren, hängenden Befestigung an einem Sitz- oder Liegemöbel, wobei die Lasche im am Sitz- oder Liegemöbel befestigten Zustand um ein im Wesentlichen horizontales Querelement des Sitz- oder Liegemöbels herumgeschlagen ist.

Die Liegentasche lässt sich somit reversibel lösbar an einem Sitz- oder Liegenmöbel, wie beispielsweise einem Gartenstuhl oder einer Strandliege, befestigen und nachfolgend lassen sich Gegenstände in der Liegentasche und somit griffbereit in unmittelbarer Nähe des Sitz- oder Liegemöbels aufbewahren.

Die Taschen der Liegentasche sind dabei insbesondere derart ausgestaltet, dass Gegenstände, die typischerweise stets griffbereit gehalten und überallhin mitgenommen werden, wie zum Beispiel Handys, Smartphones, Tablets, Brieftaschen oder Geldbörsen, darin untergebracht werden können. In der Liegentasche sind diese Gegenstände dann vor einer Verschmutzung geschützt und darüber hinaus sichtgeschützt untergebracht. -

Als, bezogen auf das Erdsystem, im Wesentlichen horizontales Querelement dient hierbei beispielsweise eine Armlehne oder eine Querstrebe, wie sie bei Sitz- oder Liegemöbeln häufig vorkommen, und die Liegentasche wird mittels der Lasche reversibel lösbar und hängend an diesem Querelement befestigt.

Hierzu weist die Liegentasche zwei sich ergänzende Verbindungselemente auf, von denen eines als primäres Verbindungselement an der Lasche positioniert ist, so dass sich mittels der Lasche durch Verbinden der Verbindungselemente reversibel lösbar eine Schlaufe ausbilden lässt, die im am Sitz- oder Liegemöbel befestigten Zustand das im Wesentlichen horizontale Querelement des Sitz- oder Liegemöbels umgreift. Infolge dessen ist dann die Liegentasche durch die Schlaufe am Querelement befestigt und wird von der Schlaufe am Querelement gehalten. Hierbei ist die Liegentasche hängend am Querelement, also beispielsweise einer Armlehne, befestigt, hängt also am Querelement herunter. Weiter ist es vorgesehen, dabei ein Querelement eines Sitz- oder Liegemöbels zu nutzen, welches randseitig positioniert ist, sodass die Liegentasche ebenfalls randseitig, hängend am Sitz- oder Liegemöbel befestigt ist, also zum Beispiel seitlich an einem Gartenstuhl oder einer Strandliege herunterhängt. Auf diese Weise wird der Nutzraum des Sitz- oder Liegemöbels, also beispielsweise die Sitzfläche oder die Liegefläche, durch die befestigte Liegentasche quasi nicht reduziert und dementsprechend wird die Liegentasche bei einer Nutzung des Sitz- oder Liegemöbels nicht als störend empfunden.

Weiter weist die Liegentasche eine Haupttasche mit einer Vorderseite und mit einer gegenüberliegenden Rückseite auf, wobei die Lasche einseitig an der Haupttasche angeformt oder unlösbar mit dieser verbunden ist und wobei an der Rückseite ein das primäre Verbindungselement ergänzendes sekundäres Verbindungselement angeordnet ist. Das heißt also, dass die Lasche mit einem Ende unlösbar mit der Haupttasche verbunden ist und sich mit dem anderen Ende reversibel lösbar mit der Haupttasche verbinden lässt, wobei sowohl die unlösbare als auch die lösbare Verbindung im Bereich der Rückseite der Haupttasche positioniert sind. Als Rückseite wird dabei die Seite der Haupttasche betrachtet, die, sofern die Liegentasche an einem Sitz- oder Liegemöbel befestigt ist, dem Sitz-oder Liegemöbel zugewandt ist. Dementsprechend wird dann als Vorderseite diejenige Seite der Haupttasche betrachtet, die dem Sitz- oder Liegemöbel abgewandt ist. In diesem Kontext lässt sich dann zudem eine Oberseite definieren. Hierbei gilt es zu bedenken, dass eine jede Tasche typischerweise einen Taschenboden und eine gegenüberliegende Taschenöffnung aufweist und sinnvollerweise ist die Taschenöffnung, bezogen auf das Erdsystem, in am Sitz- oder Liegemöbel befestigten Zustand oben positioniert, sodass auf die in der jeweiligen Tasche positionierten Gegenstände durch das Gravitationsfeld der Erde eine Kraft in Richtung Taschenboden wirkt.

Zur Befestigung der Liegentasche, beispielsweise an der seitlich positionierten Armlehne eines Liegestuhls, wird dementsprechend die Liegentasche zunächst seitlich neben dem Liegestuhl im Bereich der Armlehne positioniert, wobei die Rückseite der Haupttasche dem Liegestuhl zugewandt ist und die Oberseite der Haupttasche nach oben zeigt. Nachfolgend wird die Lasche nach oben geführt und bezogen auf die Liegentasche nach hinten und somit in Richtung des Liegestuhls über die Armlehne geschlagen, dann wieder nach unten geführt, sodass die Lasche um die Armlehne herumgeschlagen ist, und schließlich über die zwei sich ergänzenden Verbindungselemente mit der Rückseite der Haupttasche lösbar verbunden, wobei sich die Schlaufe ausbildet, die die Armlehne umgreift.

Hierbei ist das auf der Rückseite der Haupttasche positionierte sekundäre Verbindungselement im oberen Bereich der Rückseite positioniert. Infolge dessen ist dann auch die Schlaufe im am Sitz- oder Liegemöbel befestigten Zustand im Bereich der Oberseite der Haupttasche positioniert. Dabei ist die Liegentasche vorteilhafterweise derart hängend am Querelement des Sitz- oder Liegemöbels befestigt, dass die Haupttasche und insbesondere die Öffnung der Haupttasche ein Stück weit, also zum Beispiel 10 cm, unterhalb des Querelements positioniert ist. Hierdurch lässt sich dann die Haupttasche bzw. die Öffnung der Haupttasche bequem erreichen, unabhängig davon, ob sich der jeweilige Nutzer gerade neben dem Sitz- oder Liegemöbel aufhält oder aber ob dieser auf dem Sitz- oder Liegemöbel Platz genommen hat.

Von Vorteil ist es außerdem, wenn an der Vorderseite ein zusätzliches, weiteres sekundäres Verbindungselement angeordnet ist, sodass die Lasche wahlweise an der Vorderseite oder an der Rückseite reversibel lösbar befestigt werden kann. Dabei fungiert die Lasche weiter bevorzugt im Falle einer Befestigung an der Rückseite der Haupttasche als Schlaufe zur Befestigung an einem Sitz- oder Liegemöbel, wohingegen die Lasche im Falle einer Befestigung an der Vorderseite der Haupttasche dazu dient, die Haupttasche zumindest teilweise zu verschließen. In diesem Fall fungiert die Lasche als eine Art Taschenklappe, die zum Verschließen der Haupttasche über deren Taschenöffnung umgeschlagen wird.

In vorteilhafter Weiterbildung sind das sekundäre Verbindungselement auf der Vorderseite und das sekundäre Verbindungselement auf der Rückseite auf unterschiedlichen Höhenniveaus angeordnet, sodass die Lasche im befestigten Zustand die Vorderseite bzw. die Rückseite unterschiedlich weit überlappt. Das sekundäre Verbindungselement auf der Rückseite ist dabei bevorzugt im oberen Bereich der Rückseite, insbesondere im oberen Drittel der Rückseite, positioniert, wohingegen das sekundäre Verbindungselement auf der Vorderseite bevorzugt im unteren Bereich der Vorderseite positioniert ist, insbesondere im unteren Drittel.

Zweckdienlicherweise weist die Liegentasche desweiteren zusätzlich zur Haupttasche zumindest eine Nebentasche auf, welche auf der Vorderseite der Haupttasche positioniert und insbesondere als Handytasche oder Smartphonetasche ausgebildet ist. Hierbei ist die auf der Vorderseite der Haupttasche positionierte Nebentasche gemäß einer Ausbildungsvariante mit einem Reißverschluss versehen, mit welchem sich die Nebentasche verschließen lässt.

Weiter weist die Liegentasche zweckmäßigerweise eine auf der Rückseite der Haupttasche positionierte Nebentasche auf. Diese ist bevorzugt als Zeitungsfach ausgestaltet und dementsprechend vorgesehen, um darin Zeitungen und/oder Zeitschriften aufzubewahren.

Zudem ist es zweckdienlich, wenn die Haupttasche in eine Anzahl von Fächern unterteilt ist, sodass sich Gegenstände in der Haupttasche nicht nur aufbewahren sondern auch sortieren lassen.

Vorteilhaft ist außerdem eine Ausführungsvariante der Liegentasche, bei der die Lasche U-förmig ausgebildet ist und zwei primäre Verbindungselemente aufweist, die jeweils im Bereich der Freienden der Lasche, also endseitig im Bereich der Schenkel der U-förmigen Lasche, positioniert sind. Die beiden Schenkel der U-förmigen Lasche lassen sich hierbei in erster Näherung als zwei separate, unabhängige Laschen nutzen und jeweils durch eine Befestigung mittels der Verbindungselemente an der Haupttasche, an der zwei ergänzende sekundäre Verbindungselemente platziert sind, befestigen und somit zu einer Schlaufe ausbilden. Infolgedessen lässt sich die Liegentasche dann im Bereich eines im Wesentlichen vertikalen Längselements des Sitz- oder Liegemöbels, wie beispielsweise einem Fuß einer Strandliege, positionieren, wobei die beiden Schenkel der U-förmigen Lasche beidseitig des Längselements platziert werden. Auf diese Weise ist die Befestigungslösung der Liegentasche flexibler gestaltet und weniger abhängig von den konstruktiven Eigenschaften des Sitz- oder Liegemöbels. Das die beiden Schenkel zu einer U-förmigen Lasche ergänzende und die beiden Schenkel miteinander verbindende Mittenstück oder Zwischenstück, also der mittlerer Abschnitt, dient hingegen nicht zur Ausbildung einer Schlaufe und somit auch nicht zur Befestigung an dem Sitz- oder Liegemöbel. Stattdessen fungiert der mittlere Abschnitt oder das Mittenstück ausschließlich als Taschenklappe und dient somit zum Verschließen zumindest der Haupttasche, sofern die U-förmige Lasche zur Vorderseite der Haupttasche hin umgeschlagen wird und dort über die entsprechend positionierten Verbindungselemente mit der Vorderseite der Haupttasche verbunden wird.

In vorteilhafter Weiterbildung weist die Liegentasche die U-förmige Lasche einerseits und eine auf der Vorderseite der Haupttasche positionierte Nebentasche auf, wobei die U-förmige Lasche die Nebentasche umrahmt, also nicht überlappt, wenn die Lasche über die entsprechende Verbindungselemente an der Vorderseite der Haupttasche befestigt ist. Hierdurch ist dann die Haupttasche durch die Lasche verschlossen, wohingegen die Nebentasche auf der Vorderseite weiterhin zugänglich und nicht verschlossen ist. Diese Nebentasche ist insbesondere als Handytasche oder Smartphonetasche vorgesehen und weist in einer Ausführungsvariante einen Reißverschluss auf, mittels dessen die Nebentasche verschließbar ist.

Für die zwei sich ergänzenden Verbindungselemente sind verschiedene Ausführungsvarianten vorgesehen, die an den jeweiligen Anwendungszweck angepasst sind. Einer Ausführungsvariante entsprechend bilden zwei sich ergänzende Verbindungselemente einen Druckknopf aus. Entsprechende Verbindungselemente sind relativ einfach zu realisieren und gelten als robust und langlebig. Alternativ bilden zwei sich ergänzende Verbindungselemente einen Magnetverschluss aus oder aber zwei sich ergänzende Verbindungselemente wirken nach Art eines Klettverschlusses zusammen.

Von Vorteil ist es des Weiteren, wenn die Lasche zur Sicherung gegen ein Verrutschen relativ zu einem Sitz- oder Liegemöbel ein Anti-Rutsch-Element ausweist. Hierbei gilt es zu bedenken, dass Sitz- oder Liegemöbel, die für den Außenbereich vorgesehen sind, häufig eine glatte und damit leicht zu reinigende Oberfläche aufweisen. Zudem sind für die Befestigung der Liegentasche geeignete Querelemente in einigen Fällen, bezogen auf das Erdsystem, nur näherungsweise horizontal angeordnet und dementsprechend leicht geneigt, so dass hierdurch prinzipiell die Gefahr besteht, dass eine daran hängend befestigte Liegentasche entsprechend der Neigung abrutscht. Durch ein entsprechendes Anti-Rutsch²Element, welches im am Sitz- oder Liegemöbel befestigten Zustand der Liegentasche in direkten Kontakt mit dem Sitz- oder Liegemöbel, genauer dem Querelement, steht, lässt sich ein Verrutschen der Liegentasche vermeiden. Ein entsprechendes Anti-Rutsch-Element ist dabei bevorzugt nach Art einer Beschichtung ausgestaltet, wie sie beispielsweise von Socken oder Strumpfhosen für Kleinkinder bekannt ist. Hier wird eine entsprechende Beschichtung im Bereich der Fußsohlen positioniert, um einen besseren Halt beim Laufen auf glatten Oberflächen, wie Parkettböden, zu gewährleisten.

Darüber hinaus ist es von Vorteil, wenn die Liegentasche zusätzlich als Tragetasche ausgebildet ist und hierfür zumindest einen, insbesondere lösbar befestigten, Tragegriff oder Schultergurt aufweist. Die Liegentasche lässt sich somit je nach aktuellem Bedarf als Tragetasche oder Handtasche, beispielsweise auf dem Weg zum Strand, nutzen oder aber, während des Aufenthaltes am Strand, als Liegentasche im eigentlichen Sinn.

Insbesondere, wenn die Liegentasche zusätzlich als Tragetasche ausgebildet ist, ist es eher nicht vorgesehen, die Liegentasche an einem Sitz- oder Liegemöbel zu befestigen und über einen längeren Zeitraum dort zu belassen. Vielmehr ist eine so ausgebildete Liegentasche als "ständiger Begleiter" vorgesehen, der bei Ausflügen mitgeführt wird und infolgedessen immer wieder an verschiedenen Sitz-oder Liegemöbeln befestigt wird. Dementsprechend ist dann die Lasche so auszubilden, dass die Liegentasche an unterschiedlich ausgestalteten Sitz- oder Liegemöbeln befestigt werden kann. Aus diesem Grund ist die Lasche gemäß einer Ausführungsvariante derart ausgestaltet, dass diese als Schlaufe einen Körper, also ein Querelement eines Sitz- oder Liegemöbels, mit einem Querschnitt im Bereich bis zu etwa 50 cm² und vorzugsweise im Bereich bis zu etwa 100 cm² umgreifen kann.

Da die Liegentasche außerdem insbesondere für die Verwendung im Außenbereich vorgesehen ist, ist die Liegentasche vorteilhafterweise aus einem waschbaren oder abwaschbaren Material oder Materialmix gefertigt. Besonders zweckdienliche Materialien sind hierbei Baumwollstoffe, beschichtete Kunststoffe, Kunstleder oder ähnliches.

Ausführungsbeispiele der Erfindung werden nachfolgend anhand einer schematischen Zeichnung näher erläutert. Darin zeigen:
- FIG 1: in einer Frontansicht eine Liegentasche,
- FIG 2: in einer Fronansicht eine Strandliege,
- FIG 3: in einer Fronansicht die Strandliege mit der daran befestigten Liegentasche,
- FIG 4: in einer Rückansicht eine alternative Liegentasche sowie
- FIG 5: in einer Frontansicht die alternative Liegentasche.

Einander entsprechende Teile sind in allen Figuren jeweils mit den gleichen Bezugszeichen versehen.

Eine nachfolgend exemplarisch beschriebene und in Fig. 1 gezeigte Liegentasche 2 weist eine Haupttasche 4 sowie zwei daran angeformte Laschen 6 auf und ist aus einem Gewebeverbund hergestellt, bei dem ein aus Kunstwolle gefertigtes Vlies zwischen zwei Baumwollstofflagen eingenäht ist.

Weiter weist die Haupttasche 4 eine Vorderseite 8 auf, an welche eine Nebentasche 10 etwa mittig angenäht ist, sowie eine Rückseite 12, an welche sich die Laschen 6 übergangslos im Bereich der Oberseite 14 der Haupttasche 4, also im Bereich der Öffnung 16 der Haupttasche 4, anschließen.

An den der Haupttasche 4 abgewandten Enden der Laschen 6 ist jeweils ein primäres Verbindungselement 18 befestigt, welches zusammen mit einem ergänzenden sekundären Verbindungselement 20, das auf der Rückseite 12 der Haupttasche 4 positioniert ist, einen Druckknopf ausbildet. Dadurch lässt sich das freie Ende einer jeden Lasche 6 mithilfe der Verbindungselemente 18, 20 reversibel lösbar an der Rückseite 12 der Haupttasche 4 befestigen, wodurch die jeweilige Lasche 6 dann eine Schlaufe ausbildet.

Hierdurch lässt sich die Liegentasche 2 an einer in Fig. 2 skizzierten Strandliege 22 anbringen. Jene Strandliege 22 ist dabei derart gestaltet, dass die Liegefläche durch mehrere im Wesentlichen parallel angeordnete Leisten 24 nach Art eines Lattenrostes gebildet wird, wobei die Leisten 24 mit Ausnahme der Leisten 24 des Kopfteils, im Wesentlichen horizontal angeordnet sind.

Zur Befestigung der Liegentasche 2 an der Strandliege 22 wird die Liegentasche 2 seitlich an der Strandliege 22 positioniert, wobei die Rückseite 12 der Haupttasche 4 der Strandliege 22 zugewandt ist und wobei die Vorderseite 8 der Haupttasche 4 der Strandliege 22 abgewandt ist. Die beiden Laschen 6 werden sodann über eine randseitig gelegene Leiste 24 umgeschlagen, indem die Laschen 6 zunächst nach oben geführt und dann über die entsprechende Leiste 24 gelegt werden. Nachfolgend werden die Laschen 6 nach unten geführt und über die Verbindungselemente 18, 20 mit der Rückseite 12 der Haupttasche 4 reversibel lösbar verbunden. Die Liegentasche 2 ist sodann hängend an der Strandliege 22 befestigt und hängt seitlich an der Strandliege 22 herunter. In diesem Zustand sind sowohl die Öffnung 16 der Haupttasche 4 als auch die Öffnung 28 der Nebentasche 10 frei zugänglich.

Wie aus Fig. 3 hervorgeht, lässt sich die Liegentasche 2 dabei auch derart positionieren, dass nach erfolgter Befestigung die beiden Laschen 6 einen im Wesentlichen vertikal angeordneten Fuß 26 der Strandliege 22 einrahmen, also beidseitig des Fußes 26 angeordnet sind.

Um die Liegentasche 2 je nach aktuellem Bedarf und situationsabhängig auch als Tragetasche oder Handtasche nutzen zu können, weist die Liegentasche 2 desweiteren zwei seitlich positionierte und befestigte D-förmige Metallringe 30 auf, an denen bei Bedarf ein nicht mit abgebildeter Schultergurt, beispielsweise mittels Karabinerhaken, reversibel lösbar befestigt wird.

Eine alternative Ausgestaltungsvariante der Liegentasche 2 ist in den Abbildungen Fig. 4 und Fig. 5 angedeutet, wobei die Rückseite 12 der Liegentasche 2 in Fig. 4 und die Vorderseite 8 der Liegentasche 2 in Fig. 5 dargestellt ist. Anstelle der zwei separaten Laschen 6 des zuvor beschriebenen Ausführungsbeispiels weist diese Ausführungsvariante eine U-förmige Lasche 6 mit zwei Schenkeln 32 und einem die Schenkel 32 verbindenden Mittenstück 34 auf. An den Freienden der Schenkel 32 sind wiederum primäre Verbindungselemente 18 positioniert, allerdings werden diese durch sekundäre Verbindungselemente 20 sowohl auf der Rückseite 12 als auch auf der Vorderseite 8 der Haupttasche 4 ergänzt. Außerdem sind die Verbindungselemente 18, 20 in diesem Ausführungsbeispiel durch Permanentmagnete gegeben, so dass die sich ergänzenden Verbindungselemente 18, 20 Magnetverschlüsse ausbilden.

Dabei sind die sekundären Verbindungselemente 20 auf der Rückseite 12 der Haupttasche 4 im oberen Bereich der Rückseite 12 positioniert, wohingegen die sekundären Verbindungselemente 20 auf der Vorderseite 8 der Haupttasche 4 im unteren Bereich positioniert sind. Diese Positionierung auf unterschiedlichen Höhenniveaus ist den unterschiedlichen Funktionen geschuldet, welche die U-förmige Lasche 6 innehat, je nachdem, auf welcher der beiden Seiten 8, 12 der Haupttasche 4 die Lasche 6 mittels der Verbindungselemente 18, 20 befestigt wird. Wird die Lasche 6 nach hinten umgeschlagen und an der Rückseite 12 befestigt, so bildet die Lasche 6 zwei Schlaufen aus, mit deren Hilfe die Liegentasche 2 analog zur Darstellung in Fig. 3 an der Strandliege 22 hängend befestigt werden kann. Wird die Lasche 6 hingegen nach vorne umgeklappt und mittels der Verbindungselemente 18, 20 reversibel lösbar an der Vorderseite 8 der Haupttasche 4 befestigt, so fungiert die Lasche 6 als Taschenklappe und verschließt dabei die Öffnung 16 der Haupttasche 4. Die an der Vorderseite 8 angenähte Nebentasche 10 hingegen wird hierbei von der Lasche 6 lediglich umrahmt und dementsprechend wird die Öffnung 28 der Nebentasche 10 durch die Lasche 6 nicht verschlossen. Die Nebentasche 10 bleibt also auch in diesem Zustand zugänglich.

Desweiteren befindet sich an der Vorderseite 8 eine Zusatztasche 36, die mittels eines Reißverschlusses 38 verschließbar ist und ebenfalls von der Lasche 6 lediglich umrahmt nicht aber abgedeckt wird.

Darüber hinaus weist die Lasche 6 auf beiden Schenkeln 32 eine Beschichtung 40 auf, die direkt auf der Leiste 24 der Strandliege 22 aufliegt, sofern die Liegentasche 2 an der Strandliege 22 hängend befestigt ist. Die Beschichtung 40 ist dabei nach Art einer Gummierung ausgestaltet und dient als Anti-Rutsch-Beschichtung zur Sicherung gegen ein Verrutschen der Liegentasche 2 entlang der Leiste 24.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen.

### Bezugszeichenliste

- 2: Liegentasche
- 4: Haupttasche
- 6: Lasche
- 8: Vorderseite
- 10: Nebentasche
- 12: Rückseite
- 14: Oberseite
- 16: Öffnung der Haupttasche
- 18: primäres Verbindungselement
- 20: sekundäres Verbindungselement
- 22: Strandliege
- 24: Leiste
- 26: Fuß
- 28: Öffnung der Nebentasche
- 30: Metallring
- 32: Schenkel
- 34: Mittenstück
- 36: Zusatztasche
- 38: Reißverschluss
- 40: Beschichtung

## Patentansprüche

1. Liegentasche (2) mit einer Anzahl von Taschen (4,10,36) zur Aufnahme von Gegenständen sowie mit einer Lasche (6) zur lösbaren, hängenden Befestigung an einem Sitz- oder Liegemöbel (22),
- wobei die Lasche (6) im am Sitz- oder Liegemöbel (22) befestigten Zustand um ein im Wesentlichen horizontales Querelement (24) des Sitz-oder Liegemöbels (22) herumgeschlagen ist,
- wobei diese zwei sich ergänzende Verbindungselemente (18,20) aufweist, von denen ein primäres Verbindungselement (18) an der Lasche (6) positioniert ist, so dass sich mittels der Lasche (6) durch Verbinden der Verbindungselemente (18,20) reversibel lösbar eine Schlaufe ausbilden lässt, die im am Sitz- oder Liegemöbel (22) befestigten Zustand das im Wesentlichen horizontale Querelement (24) des Sitz- oder Liegemöbels (22) umgreift,
- wobei diese eine Haupttasche (4) mit einer Vorderseite (8) und mit einer gegenüberliegenden Rückseite (12) aufweist, wobei die Lasche (6) einseitig an der Haupttasche (4) angeformt oder unlösbar mit dieser verbunden ist und wobei an der Rückseite (12) ein das primäre Verbindungselement (18) ergänzendes sekundäres Verbindungselement (20) angeordnet ist und
- wobei die Lasche (6) im oberen Bereich der Rückseite (12) einseitig an der Haupttasche (4) angeformt oder unlösbar mit dieser verbunden ist und wobei das das primäre Verbindungselement (18) ergänzende sekundäre Verbindungselement (20) im oberen Bereich der Rückseite (12) angeordnet ist.

2. Liegentasche (2) nach Anspruch 1,
bei der an der Vorderseite (8) ein weiteres sekundäres Verbindungselement (20) angeordnet ist, so dass die Lasche (6) wahlweise an der Vorderseite (8) oder an der Rückseite (12) reversibel lösbar befestigt werden kann.

3. Liegentasche (2) nach Anspruch 2,
bei der das sekundäre Verbindungselement (20) auf der Vorderseite (8) und das sekundäre Verbindungselement (20) auf der Rückseite (12) auf unterschiedlichen Höhenniveaus angeordnet sind, so dass die Lasche (6) im befestigten Zustand die Vorderseite (8) bzw. die Rückseite (12) unterschiedlich weit überlappt.

4. Liegentasche (2) nach Anspruch 2 oder 3,
bei der die Lasche (6) derart ausgebildet ist, dass diese zumindest eine der Taschen (4,10,36) zumindest teilweise verschließt, wenn das primäre Verbindungselement (18) und das auf der Vorderseite (8) positionierte sekundäre Verbindungselement (20) miteinander verbunden sind.

5. Liegentasche (2) nach einem der Ansprüche 1 bis 4,
bei der die Vorderseite (8) der Haupttasche (4) und/ oder die Rückseite (12) der Haupttasche (4) zumindest eine Nebentasche (10) aufweist, wobei die Nebentasche an der Rückseite insbesondere als Zeitungsfach ausgestaltet ist.

6. Liegentasche (2) nach einem der Ansprüche 1 bis 5,
bei der die Lasche (6) U-förmig ausgebildet ist und zwei primäre Verbindungselemente (18) aufweist, die jeweils endseitig an den beiden Schenkeln (32) der U-förmigen Lasche (6) positioniert sind.

7. Liegentasche (2) nach Anspruch 5 und nach Anspruch 6,
bei der die U-förmige Lasche (6) die Vorderseite (8) teilweise überlappt und dabei die auf der Vorderseite (8) positionierte Nebentasche (10) umrahmt, wenn die Lasche (6) über die entsprechenden Verbindungselemente (18,20) an der Vorderseite (8) befestigt ist, so dass die Hauptasche (4) durch die Lasche (6) verschlossen ist, die Nebentasche (10) auf der Vorderseite (8) jedoch nicht.

8. Liegentasche (2) nach einem der Ansprüche 1 bis 7,
bei der die zwei sich ergänzende Verbindungselemente (18,20) wahlweise einen Magnetverschluss oder einen Druckknopf ausbilden oder nach Art eines Klettverschlusses zusammenwirken.

9. Liegentasche (2) nach einem der Ansprüche 1 bis 8,
bei der die Lasche (6) zur Sicherung gegen ein Verrutschen relativ zum Sitz-oder Liegemöbel (22) ein Anti-Rutsch-Element (40) aufweist, die insbesondere durch eine Beschichtung (40) gegeben ist.

10. Liegentasche (2) nach einem der Ansprüche 1 bis 9,
die zusätzlich als Tragetasche (2) ausgebildet ist und hierfür zumindest einen, insbesondere lösbar befestigten, Tragegriff oder Schultergurt aufweist.

11. Sitz-oder Liegemöbel (22) mit einer Liegentasche (2) nach einem der vorhergehenden Ansprüche.

12. Sitz-oder Liegemöbel (22) nach dem vorhergehenden Anspruch, wobei die Lasche (6) zwei Schenkel (32) aufweist, die im befestigten Zustand jeweils um ein Querelement (24) des Sitz-oder Liegemöbels (22) herumgeschlagen sind und zwischen sich einen vertikalen Fuß (26) des Sitz-oder Liegemöbels (22) einschließen können und weiterhin an einem Freiende (32) der Schenkel beidseitig primäre Verbindungselemente (18) ausgebildet sind, die für eine lösbare Befestigung der Schenkel (32) mit sekundären Verbindungselementen (20) an einer Vorderseite (8) sowie an einer Rückseite (12) der Liegentasche (2) verbindbar sind, wobei die sekundären Verbindungselemente auf unterschiedlichen Höhenniveaus angeordnet sind.

## Claims

1. Lounger bag (2) having a number of bags (4, 10, 36) for receiving objects and having a tab (6) for releasable, suspended attachment to sitting or reclining furniture (22),
- wherein the tab (6) is wrapped around a substantially horizontal transverse element (24) of the sitting or reclining furniture (22) when it is in the state of being attached to the sitting or reclining furniture (22),
- wherein it has two complementary connection elements (18, 20) out of which a primary connection element (18) is positioned on the tab (6), such that a loop is formed in a reversibly releasable manner by means of the tab (6) by connecting the connection elements (18, 20), said loop encompassing the substantially horizontal transverse element (24) of the sitting or reclining furniture (22) when it is in the state of being attached to the sitting or reclining furniture (22),
- wherein it has a main bag (4) having a front side (8) and having a rear side (12) opposite this, wherein the tab (6) is moulded on one side on the main bag (4) or is connected unreleasably to this and wherein a secondary connection element (20) complementing the primary connection element (18) is arranged on the rear side (12) and
- wherein the tab (6) is moulded on one side on the main bag (4) in the upper region of the rear side (12) or is unreleasably connected to this and wherein the secondary connection element (20) complementing the primary connection element (18) is arranged in the upper region of the rear side (12).

2. Lounger bag (2) according to claim 1,
wherein a further secondary connection element (20) is arranged on the front side (8), such that the tab (6) can optionally be attached to the front side (8) or to the rear side (12) in a reversibly releasable manner.

3. Lounger bag (2) according to claim 2,
wherein the secondary connection element (20) on the front side (8) and the secondary connection element (20) on the rear side (12) are arranged at different heights, such that the tab (6) overlaps the front side (8) or the rear side (12) to different extents in the attached state.

4. Lounger bag (2) according to claim 2 or 3,
wherein the tab (6) is formed in such a way that it at least partially closes at least one of the bags (4, 10, 36) when the primary connection element (18) and the secondary connection element (20) positioned on the front side (8) are connected to each other.

5. Lounger bag (2) according to one of claims 1 to 4,
wherein the front side (8) of the main bag (4) and/or the rear side (12) of the main bag (4) has at least one additional bag (10), wherein the additional bag on the rear side is designed in particular as a newspaper compartment.

6. Lounger bag (2) according to one of claims 1 to 5,
wherein the tab (6) is formed to be U-shaped and has two primary connection elements (18) which are each positioned at the end of the two sides (32) of the U-shaped tab (6).

7. Lounger bag (2) according to claim 5 and according to claim 6,
wherein the U-shaped tab (6) partially overlaps the front side (8) and thereby frames the additional bag (10) positioned on the front side (8) when the tab (6) is attached to the front side (8) via the corresponding connection elements (18, 20), such that the main bag (4) is closed by the tab (6) but the additional bag (10) on the front side (8) is not.

8. Lounger bag (2) according to one of claims 1 to 7,
wherein the two complementary connection elements (18, 20) optionally form a magnetic lock or a push button or interact in the style of a Velcro fastener.

9. Lounger bag (2) according to one of claims 1 to 8,
wherein the tab (6) has an anti-slip element (40) to secure against slipping relative to the sitting or reclining furniture (22), which is provided in particular by a coating (40).

10. Lounger bag (2) according to one of claims 1 to 9,
which is additionally formed as a carrying bag (2) and for this purpose has at least one, in particular releasably attached, carrying handle or shoulder strap.

11. Sitting or reclining furniture (22) having a lounger bag (2) according to one of the preceding claims.

12. Sitting or reclining furniture (22) according to the preceding claim, wherein the tab (6) has two sides (32) which are each wrapped around a transverse element (24) of the sitting or reclining furniture (22) in the attached state and can be enclosed between a vertical foot (26) of the sitting or reclining furniture (22) and, furthermore, primary connection elements (18) are formed on both sides on a free end (32) of the side, said connection elements being able to be connected for releasable attachment of the side (32) to secondary connection elements (20) on a front side (8) and on a rear side (12) of the lounger bag (2), wherein the secondary connection elements are arranged at different heights.

## Revendications

1. Sacoche de chaise longue (2) comprenant un certain nombre de poches (4, 10, 36) pour y loger des objets, ainsi qu'un rabat (6) destiné à assurer la fixation amovible, suspendue, à un meuble (22) destiné à s'asseoir ou s'allonger, la sacoche se distinguant
- par le fait que le rabat (6), dans l'état fixé au meuble (22) destiné à s'asseoir ou s'allonger, est rabattu autour d'un élément transversal (24) sensiblement horizontal du meuble (22) destiné à s'asseoir ou s'allonger,
- par le fait qu'elle comporte deux éléments de liaison (18, 20) mutuellement complémentaires, dont un élément de liaison primaire (18) est positionné sur le rabat (6), de sorte qu'il est possible de former, de manière amovible réversible, au moyen du rabat (6), par liaison des éléments de liaison (18, 20), une boucle qui, dans l'état fixé au meuble (22) destiné à s'asseoir ou s'allonger, entoure l'élément transversal (24) sensiblement horizontal du meuble (22) destiné à s'asseoir ou s'allonger,
- par le fait qu'elle comporte une poche principale (4) avec une face avant (8) et, à l'opposé, une face arrière (12), le rabat (6) étant formé d'un côté sur la poche principale (4) ou relié de manière non amovible à celle-ci, et un élément de liaison secondaire (20) complémentaire de l'élément de liaison primaire (18) étant agencé sur la face arrière (12), et
- par le fait que le rabat (6) est formé dans la zone supérieure de la face arrière (12), d'un côté sur la poche principale (4) ou est relié de manière non amovible à celle-ci, et l'élément de liaison secondaire (20) complémentaire de l'élément de liaison primaire (18) est agencé dans la zone supérieure de la face arrière (12).

2. Sacoche de chaise longue (2) selon la revendication 1,
dans laquelle sur la face avant (8) est agencé un autre élément de liaison secondaire (20), de sorte que le rabat (6) peut être fixé de manière amovible réversible, au choix, sur la face avant (8) ou sur la face arrière (12).

3. Sacoche de chaise longue (2) selon la revendication 2,
dans laquelle l'élément de liaison secondaire (20) sur la face avant (8) et l'élément de liaison secondaire (20) sur la face arrière (12) sont agencés à des niveaux de hauteur différents, de sorte que le rabat (6), dans l'état fixé, chevauche la face avant (8) ou respectivement la face arrière (12) d'une valeur différente.

4. Sacoche de chaise longue (2) selon la revendication 2 ou la revendication 3,
dans laquelle le rabat (6) est configuré de manière à ce qu'il ferme au moins partiellement l'une des poches (4, 10, 36), lorsque l'élément de liaison primaire (18) et l'élément de liaison secondaire (20) positionné sur la face avant (8), sont reliés mutuellement l'un à l'autre.

5. Sacoche de chaise longue (2) selon l'une des revendications 1 à 4,
dans laquelle la face avant (8) de la poche principale (4) et/ou la face arrière (12) de la poche principale (4) présente au moins une poche auxiliaire (10), la poche auxiliaire étant réalisée sur la face arrière, notamment en tant que compartiment à journaux.

6. Sacoche de chaise longue (2) selon l'une des revendications 1 à 5,
dans laquelle le rabat (6) est d'une configuration en forme de U et présente deux éléments de liaison primaires (18), qui sont positionnés respectivement à l'extrémité des deux ailes ou branches (32) du rabat (6) en forme de U.

7. Sacoche de chaise longue (2) selon la revendication 5 et selon la revendication 6,
dans laquelle le rabat (6) en forme de U vient chevaucher au moins partiellement la face avant (8) et encadre ainsi la poche auxiliaire (10) positionnée sur la face avant (8), lorsque le rabat (6) est fixé à la face avant (8) par l'intermédiaire des éléments de liaison (18, 20) correspondants, de sorte que la poche principale (4) est fermée par le rabat (6), mais non pas la poche auxiliaire (10) sur la face avant (8).

8. Sacoche de chaise longue (2) selon l'une des revendications 1 à 7,
dans laquelle les deux éléments de liaison (18, 20) mutuellement complémentaires forment, au choix, une fermeture magnétique ou un bouton pression, ou bien coopèrent à la manière d'une liaison auto-agrippante.

9. Sacoche de chaise longue (2) selon l'une des revendications 1 à 8,
dans laquelle le rabat (6) présente, en vue d'assurer une sécurité à l'encontre d'un glissement par rapport au meuble (22) destiné à s'asseoir ou s'allonger, un élément anti-glissement (40), qui est notamment réalisé par un revêtement (40).

10. Sacoche de chaise longue (2) selon l'une des revendications 1 à 9,
qui, en supplément, est réalisée en tant que sac portable ou sac à main (2), et comporte à cet effet au moins une poignée ou une sangle d'épaule, fixées notamment de manière amovible.

11. Meuble (22) destiné à s'asseoir ou s'allonger, comprenant une sacoche de chaise longue (2) selon l'une des revendications précédentes.

12. Meuble (22) destiné à s'asseoir ou s'allonger, selon la revendication précédente, dans lequel le rabat (6) présente deux ailes ou branches (32), qui, dans l'état fixé, sont rabattues chacune autour d'un élément transversal (24) du meuble (22) destiné à s'asseoir ou s'allonger, et peuvent inclure entre elles, un pied vertical (26) du meuble (22) destiné à s'asseoir ou s'allonger, et à une extrémité libre (32) des ailes ou branches sont par ailleurs formés, sur les deux côtés, des éléments de liaison primaires (18), qui, pour la fixation amovible des ailes ou branches (32), peuvent être reliés à des éléments de liaison secondaires (20) sur une face avant (8) ainsi que sur une face arrière (12) de la sacoche de chaise longue (2), les éléments de liaison secondaires étant agencés sur des niveaux de hauteur différents.
